# EUROPÄISCHE PATENTANMELDUNG

(11) **EP 1 081 426 A2**
(43) Veröffentlichungstag der Anmeldung: **07.03.2001**
(21) Anmeldenummer: 00118735.0
(22) Anmeldetag: 30.08.2000
(51) Int. Cl.: F21S 8/00

(54) **Leuchtelement mit Trag- und Montagekörper, Abdeckung und Lichtquelle**

(30) Priorität: 02.09.1999 DE 29915399 U
(71) Anmelder: Dinnebier Licht GmbH, 42327 Wuppertal (DE)
(72) Erfinder: Knappschneider, Uwe, 42327 Wüppertal (DE)
(74) Vertreter: Stenger, Watzke & Ring Patentanwälte

(57) **Zusammenfassung**

Um ein Leuchtelement mit Trag- und Montagekörper, Abdeckung und Lichtquelle dahingehend weiter zu entwickeln, daß es einfach und kostengünstig herstellbar, robust gegenüber äußeren Einflüssen und als dekoratives oder sicherheitstechnisches Gestaltungsmittel vielseitig einsetzbar ist sowie eine verbesserte flächige Lichtabstrahlung erreicht wird, wird ein Leuchtelement vorgeschlagen, dessen Lichtquelle als an wenigstens einer Oberfläche flächig abstrahlende plattenförmige Leuchteinheit (3) ausgebildet und schichtartig zwischen einem Trag- und Montageelement (1) sowie einer Abdeckung (2) angeordnet ist.

## Beschreibung

Die vorliegende Erfindung betrifft ein Leuchtelement mit Trag- und Montagekörper, Abdeckung und Lichtquelle.

Solche Leuchtelemente sind aus dem Stand der Technik hinlänglich bekannt und finden verschiedenartigen Einsatz. So werden bspw. verschiedenartigst geformte Leuchtelemente zur Innenausleuchtung von Wohn-, Arbeits- oder Geschäftsräumen genutzt. Auch für die Beleuchtung von Räumen bzw. Flächen außerhalb geschlossener Räume finden solche Leuchtelemente Verwendung.

Dabei erfüllen solche Leuchtelemente neben der reinen Funktion der Beleuchtung von Flächen bzw. Ausleuchtung von Räumen oftmals zusätzlich lichtgestalterische und akzentuierende ebenso wie sicherheitstechnische Funktionen, wie z.B. als Not- und Fluchtwegeleuchten.

Zur Erzeugung von flächiger Lichtabstrahlung werden gewöhnlich Leuchtelemente verwendet, bei denen von einer punkt-, volumen- oder linienförmigen Lichtquelle erzeugtes Licht mittels Reflektoren, Aufweitungslinsen oder anderen Optiken derart umgelenkt wird, daß der Eindruck eines flächenhaften Lichtaustrittes entsteht. Zusätzlich werden oftmals mattierte Abdeckungen verwendet, die weiterhin eine Diffusierung des austretenden Lichtes bewirken.

Bei derartigen Leuchtelementen, die zur Erzeugung einer flächigen Lichtabstrahlung dienen, ist trotz der oben genannten Hilfsmittel zur Aufweitung des durch eine punkt- oder linienförmige Lichtquelle erzeugten Lichtes oder zur Diffusierung des Lichtes die Lichtquelle selbst häufig noch als solche zu erkennen, so daß ein gleichmäßiger flächiger Eindruck des austretenden Lichtes nicht erzeugt wird.

Ein weiterer Nachteil ergibt sich aus der durch die optischen Zusatzgeräte bedingten baulichen Tiefe derartiger Leuchtelemente.

Davon ausgehend liegt der Erfindung die **Aufgabe** zugrunde, ein gattungsgemäßes Leuchtelement dahingehend weiter zu entwickeln, daß es einfach und kostengünstig herstellbar, robust gegenüber äußeren Einflüssen und als dekoratives oder sicherheitstechnisches Gestaltungsmittel vielseitig einsetzbar ist sowie daß eine verbesserte flächige Lichtabstrahlung erreicht wird.

Die erfindungsgemäße **Lösung** besteht in einem Leuchtelement, dessen Lichtquelle als an wenigstens einer Oberfläche flächig abstrahlende plattenförmige Leuchteinheit ausgebildet und schichtartig zwischen einem Trag- und Montageelement sowie einer Abdeckung angeordnet ist.

Durch die Verwendung einer wenigstens an einer Oberfläche flächig abstrahlenden plattenförmigen Leuchteinheit kann lediglich unter Einsatz diffusierender Mittel, wie beispielsweise einer diffusierenden Abdeckung, der Eindruck eines flächigen Leuchtens erzeugt werden, ohne dafür zusätzliche optische Komponenten wie bspw. Reflektoren oder Streulinsen verwenden zu müssen. Die Möglichkeit, eine flächige Lichtabstrahlung ohne derartige Bauteile erreichen zu können, ermöglicht einen Aufbau eines solchen Leuchtelementes mit gegenüber vergleichbaren, herkömmlichen Leuchtelementen deutlich verringerter, baulich bedingter Tiefe.

Gemäß einem vorteilhaften Vorschlag der Erfindung ist als flächig abstrahlende plattenförmige Leuchteinheit eine Platine vorgesehen, auf der zur Lichterzeugung Leuchtdioden angeordnet sind. Leuchtdioden weisen verglichen mit herkömmlichen Lichtquellen eine deutlich höhere Lebensdauer auf (> 100.000 Stunden, das entspricht bei einem 12-stündigen Betrieb pro Tag einer Lebensdauer von mehr als 25 Jahren). Damit kann ein solches Leuchtelement über einen vergleichsweise langen Zeitraum wartungsfrei betrieben werden. Dies trägt wiederum zur Wirtschaftlichkeit eines solchen Leuchtelementes bei.

Durch den einfachen und sicheren Aufbau des erfindungsgemäßen Bauelementes kann dieses bedenkenlos beispielsweise auch in explosionsgefährdeten Bereichen eingesetzt werden.

Leuchtdioden bieten weiterhin den Vorteil, daß sie je nach Bauart Licht in verschiedenen Farben erzeugen können. So sind Leuchtdioden bekannt, die rotes, orangenes, gelbes, grünes, blaugrünes, blaues und weißes Licht liefern. Durch eine entsprechende Anordnung verschiedenartiger Leuchtdioden auf der Platine können somit zusätzlich zur reinen Lichterzeugung dekorative Farbeffekte entlang der leuchtenden Fläche des Leuchtelementes erzielt werden.

Es ist weiterhin denkbar, daß erfindungsgemäß in vorteilhafter Weise Leuchtdioden derart auf der Platine zur Lichterzeugung angeordnet werden können, daß jeweils Leuchtdioden der drei Grundfarben rot, grün und blau sowie evtl. zusätzliche weiße Leuchtdioden räumlich eng zusammengefaßt sind, so daß diese durch Einstellen unterschiedlich hoher Ströme in ihrer jeweiligen Leuchtintensität individuell verändert werden können und damit für den Betrachter der Eindruck eines einzelnen Punktes bzw. einer Fläche mit einer Mischfarbe entsteht. Durch eine solche Farbmischung können beliebige Farben erzeugt werden. Bei entsprechender Ansteuerung der Leuchtdioden können damit auch fließende Farbübergänge entlang der erleuchteten Fläche realisiert werden. Bei entsprechender Anordnung solcher Leuchtdiodengruppen auf der Platine und einer entsprechenden Verschaltung können diese Leuchtdioden mit einem Videosignal angesteuert werden, so daß die Darstellung von statischen oder dynamischen Bildern auf einem solchen Leuchtelement verwirklicht werden kann.

Die Verwendung von einer Vielzahl von Leuchtdioden bietet darüber hinaus den Vorteil, daß bei einer Zusammenschaltung voneinander unabhängiger Leuchtdioden die Betriebssicherheit des Gesamtsystems durch die so entstandenen redundanten Einzellichtquellen sichergestellt wird.

Als Leuchtdioden werden bevorzugt Leuchtdioden mit einem Linsenkopf oder flache SMD-Leuchtdioden verwendet. Es können jedoch prinzipiell Leuchtdioden beliebiger Form eingesetzt werden.

In einer alternativen Anordnung ist vorgesehen, daß als plattenförmige, flächige Leuchteinheit eine Schicht eines lichtleitenden oder -streuenden Materials verwendet wird, an der an einer oder mehreren Stirnkanten streifenförmige Leuchten vorzugsweise mit Leuchtdioden bestückte, streifenförmige Platinen, angeordnet sind. Das Licht wird über die Stirnkanten in die Schicht eingekoppelt und durch eine oder beide Flächen der Schicht abgestrahlt, wobei die der gewünschten Lichtaustrittsseite gegenüberliegende Fläche der Schicht bei Bedarf gleichmäßig oder graduell verlaufend reflektierend ausgebildet sein kann. Die verwendeten Leuchtmittel sind bevorzugt Leuchtdioden, können aber auch als Glimm- oder Glühlampen bzw. andere bekannte Leuchtmittel ausgebildet sein.

Darüber hinaus sind als Lichtquellen aber auch zur flächigen Abstrahlung angeordnete Lichtleiter, Glüh- oder Glimmlampen sowie Gasentladungslampen möglich.

Zur Erhöhung der Stabilität des Leuchtelementes hat es sich als zweckmäßig erwiesen, das Trag- und Montageelement in Form einer Sockelplatte, auf der die plattenförmige Leuchteinheit angeordnet ist, auszuführen. Gemäß einem weiteren vorteilhaften Vorschlag der Erfindung kann das Trag- und Montageelement mindestens eine Ausnehmung aufweisen, die zur Aufnahme von elektrischen Bauteilen, wie z.B. Vorschaltgerät oder Steuerelektronik geeignet ist. Diese Ausnehmung bzw. Ausnehmungen befinden sich dabei zweckmäßiger Weise auf einer oder mehreren Seiten des Tragkörpers, die nicht durch die Leuchteinheit überdeckt sind. Dies erleichtert den Zugang zu den elektrischen Bauteilen für Wartungszwecke. Zweckmäßigerweise können die Ausnehmung und die darin angeordneten elektrischen Bauteile mit einer zumindest die Ausnehmung abdeckenden Schutzplatte verschlossen sein. Zur Versorgung der elektrischen Bauteile mit elektrischer Spannung kann an dieser Schutzplatte eine Durchführung vorgesehen sein. Ggfs. kann zur besseren Wärmeableitung die Schutzplatte Aussparungen zum Luftdurchtritt aufweisen. Zur Wärmeableitung können Kühlrippen an der Sockelplatte vorgesehen sein.

Es hat sich weiterhin als vorteilhaft erwiesen, das Trag- und Montageelement aus Metall, insbesondere elektrisch leitendem Metall, zu fertigen. Damit kann das Trag- und Montageelement mit einer Erdung elektrisch verbunden werden, wodurch Unfälle im Falle von mit dem Tragelement in Berührung stehenden, spannungsführenden elektrischen Zuleitungen verhindert werden. Darüber hinaus ist durch die Verwendung eines Trag- und Montageelementes aus Metall eine gute Wärmeabfuhr gewährleistet. Hierzu sollte bevorzugt ein Trag- und Montageelement aus einem Metall mit guter Wärmeleitfähigkeit verwendet werden. Grundsätzlich eignet sich jedoch jedes tragfähige Material zur Ausbildung eines Trag- und Montageelements.

Eine besonders einfache Bauart des erfindungsgemäßen Leuchtelementes ergibt sich, wenn die Abdeckung der Lichtquelle durch Vergießen mit einem transparenten Vergußmaterial, wie z.B. Kunststoff, gebildet wird. Dies ermöglicht eine besonders flache Bauweise des erfindungsgemäßen Leuchtelementes und bietet der Lichtquelle Schutz vor witterungsbedingten Einflüssen wie insbesondere Feuchtigkeit. Dies ist von besonderem Interesse, wenn das erfindungsgemäße Leuchtelement im Freien, also außerhalb von geschlossenen Räumen, Verwendung finden soll. Dabei ist es auch möglich, das Trag- und Montageelement aus einem Vergußmaterial zu bilden. So kann das Leuchtelement als Kern in ein solches Vergußmaterial eingegossen werden, wobei die der Lichtaustrittsfläche des Leuchtelementes zugewandte Seite des erhärteten Vergußmaterials das Abdeckelement und die gegenüberliegende Seite des erhärteten Vergußmaterials das Trag- und Montagelement bildet.

Zusätzlich können in vorteilhafter Weise der Vergußmasse erfindungsgemäß optisch wirkende Stoffe beigefügt werden. Unter diesen Stoffen werden bspw. fluoreszierende Stoffe oder Stoffe, die eine Diffusierung bewirken, verstanden. Mit fluoreszierenden Stoffen bspw. kann die Lichtintensität des erfindungsgemäßen Leuchtelementes erhöht werden. Eine Diffusierung bewirkende Stoffe können eingesetzt werden, um das flächenhafte Erscheinungsbild der Lichtquelle zusätzlich zu unterstützen.

Die Einbindung der Leuchteinheit in eine Vergußmasse weist eine Vielzahl von Vorteilen auf. So wird durch den Verguß eine hohe statische Festigkeit, d.h. Druck- und Verschiebesteifigkeit erreicht. Auch kann durch einen derartigen Aufbau ein sehr guter Schutz bzw. eine gute Dichtigkeit, gegenüber nahezu allen schädlichen Medien erzielt werden. Bei der Wahl eines Vergußmaterials mit guter Wärmeleitfähigkeit kann eine gute Wärmableitung erzielt werden, womit wiederum eine höhere Packunsgdichte als bei nicht vergossenen Systemen erreicht werden kann. Bei einer Einbettung der Leuchteinheit in eine elastische Vergußmasse weist erstere eine gute Erschütterungsfestigkeit auf und ist so z.B. besonders resistent gegen Vandalismus. Schließlich ist es möglich, durch die Wahl spezieller Platinen, flexibler Platinen oder eines platinenlosen Aufbaus der Leuchteinheit aufgrund des Stützcharakters der Vergußmasse auch gewölbte Flächen zu erzielen oder flexible Leuchtelemente zu erstellen. Die Vergußmasse kann dabei im Falle der Verwendung einer separaten Abdeckung das gesamte Volumen zwischen Trag- und Montageelement und Abdeckung unter Einbettung der Leuchteinheit ausfüllen. Jedoch kann zwischen der dem Trag- und Montageelement abgewandten Seite der Vergußmasse und der Abdeckung auch ein Luftspalt belassen sein, wobei die Leuchteinheit vollständig in die Vergußmasse eingebettet ist.

Gemäß einem weiteren vorteilhaften Vorschlag der Erfindung kann als Abdeckung ein scheibenförmiges Abdeckelement Verwendung finden. Dieses Abdeckelement kann dabei aus Glas, transparentem Kunststoff oder ähnlichem Material bestehen. Es ist dabei auch möglich, dieses scheibenförmige Abdeckelement durch bspw. Oberflächenbehandlung, Färbung oder Wahl seiner Opazität zur Erzeugung optischer Effekte auszugestalten. So ist es bspw. denkbar, daß dieses Abdeckelement zur Erzeugung von dekorativen Mustern bereichsweise unterschiedlich, verschiedenfarbig eingefärbt ist. Auch kann das Abdeckelement mattiert sein. Weiterhin ist im Rahmen der Erfindung eine Oberflächenstrukturierung des scheibenförmigen Abdeckelementes möglich, die dem flächig austretenden Licht durch Beugung, Brechung oder andere optische Effekte einen je nach Austrittsort unterschiedlichen Charakter aufprägt, so daß dieser für einen Betrachter wahrgenommen werden kann. Eine solche Ausführung kann den ästhetischen Wert des erfindungsgemäßen Leuchtelementes erhöhen.

Das Abdeckelement kann gemäß einem weiteren vorteilhaften Vorschlag aus Verbund-Sicherheitsglas (VSG) bestehen. Hierbei können in vorteilhafter Weise zwischen die Glasschichten zumindest in einem Teilbereich eine oder mehrere Folien angeordnet sein, die das von der plattenförmigen Leuchteinheit erzeugte Licht optisch beeinflussen, beispielsweise durch Diffusierung.

Gemäß einem weiteren vorteilhaften Vorschlag der Erfindung kann das Abdeckelement derartig in verschiedenen Bereichen eingefärbt sein, daß es im Zusammenhang mit der darunter befindlichen Lichtquelle zur Darstellung von mit Signalwirkung verbundenen Symbolen oder Bildern geeignet ist.

Gemäß einem weiteren vorteilhaften Vorschlag der Erfindung werden die einzelnen Bestandteile des Leuchtelementes rahmenlos zusammengefügt. Damit können zur Erzeugung größerer Leuchtflächen zwei oder mehrere der erfindungsgemäßen Leuchtelemente miteinander kombiniert werden, ohne daß etwaige Rahmenelemente die zusammengesetzte Leuchtfläche unterbrechen. Dabei sind kleinere Einheiten, aus denen die gewünschte Leuchtfläche zusammengesetzt wird einfacher zu montieren und ggfs. zu warten oder auszutauschen. Eine Ausführung erfindungsgemäßer Leuchtelemente mit Rahmen ist mit der vorliegenden Erfindung jedoch auch vorgesehen.

Die einzelnen Bestandteile des Leuchtelementes können gemäß der Erfindung in vorteilhafter Weise fest miteinander verbunden werden. Dabei kann diese Verbindung so ausgeführt sein, daß das erfindungsgemäße Leuchtelement beständig gegen Witterungseinflüsse ist (bspw. Vergießen mit einem witterungsbeständigen Kunststoff). Diese feste Verbindung kann dabei so ausgeführt sein, daß sie bei einer Verwendung des erfindungsgemäßen Leuchtelementes an öffentlich zugänglichen Orten gegen den dort verstärkt auftretenden Vandalismus einen guten Schutz aufweist.

Es liegt jedoch auch im Rahmen der Erfindung, die einzelnen Bestandteile des Leuchtelementes durch Halteelemente, insbesondere Klammern, miteinander zu verbinden. Dies bietet den Vorteil, daß im Falle von wartungsintensiven Lichtquellen diese durch einfaches Lösen der Klammern und Abnehmen der Abdeckung schnell und einfach zugänglich sind.

Das Leuchtelement der Erfindung kann als Hinweis- und Informationsleuchte ausgebildet sein, worunter auch eine Ausbildung als Not- bzw. Sicherheitsleuchte zu verstehen ist. Zur Ausbildung als Hinweis- und Informationsleuchte ist vorgesehen, daß das erfindungsgemäße Leuchtelement im Bereich der Leuchteinheit mit Bildern hinterlegt oder mit Diapositiven überdeckt sein kann. Auch können auf andere Weise Logos oder andere Zeichen in das Leuchtelement eingebunden werden.

Gemäß einem weiteren vorteilhaften Vorschlag der Erfindung kann das Leuchtelement als dynamisches Informationssystem ausgebildet sein. Hierzu kann zwischen der Lichtquelle und der Abdeckung ein mit einem Videosignal verbindbarer LCD-Bildschirm derart angeordnet sein, daß bei eingeschaltetem Leuchtelement und einem an dem LCD-Bildschirm anliegenden Videosignal dynamische Informationen, wie bspw. Werbespots, Informationen zu Ausstellungen oder Touristeninformationen an Baudenkmälern, mit dem Leuchtelement dargestellt werden können. Für den Fall, daß kein Videosignal an dem LCD-Bildschirm anliegt, erscheint die Leuchtfläche des erfindungsgemäßen Leuchtelementes homogen ausgeleuchtet.

Weitere Einzelheiten, Merkmale und Vorteile der Erfindung ergeben sich aus der nachfolgenden Beschreibung eines Ausführungsbeispiels sowie den zugehörigen Zeichnungen. Dabei zeigen:
- Fig. 1: eine geschnittene Ansicht eines Ausführungsbeispiels eines erfindungsgemäßen Leuchtelementes,
- Fig. 2: eine schematische Ansicht auf die Lichtaustrittsfläche des Leuchtelementes aus Fig. 1 unter Fortlassung der Abdeckung,
- Fig. 3: in geschnittener Seitenansicht ein Ausschnitt eines alternativen Ausführungsbeispiels eines erfindungsgemäßen Leuchtelementes und
- Fig. 4: in geschnittener Seitenansicht ein Ausschnitt aus einem weiteren Ausführungsbeispiel eines erfindungsgemäßen Leuchtelementes.

Das in Fig. 1 dargestellte erfindungsgemäße Leuchtelement ist kachelförmig ausgebildet und besteht aus einem Trag- und Montagekörper 1, der in diesem Fall in Form einer Sockelplatte ausgebildet ist. Oberhalb des Trag- und Montagekörpers 1 ist die plattenförmige Leuchteinheit 3 zu erkennen. Diese besteht in diesem Ausführungsbeispiel aus einer mit Leuchtdioden 5 bestückten Platine 4. Wie in Fig. 2 zu erkennen, sind die Leuchtdioden 5 auf der Platine 4 matrixartig angeordnet. Weiterhin in Fig. 1 ist oberhalb der plattenförmigen Leuchteinheit 3 die Abdeckung 2 zu erkennen. In diesem Ausführungsbeispiel ist die Abdeckung 2 in Form eines scheibenförmigen Abdeckelements ausgebildet. Dieses ist transparent und kann insbesondere aus Glas gefertigt sein. Zur Verhinderung von Verletzungen an bei einem Zerbrechen des Glases entstehenden, scharfkantigen Splittern kann die Abdeckung 2 aus Sicherheitsglas gefertigt werden, das beim Zerbrechen in verhältnismäßig ungefährliche Splitter zerfällt. Allerdings bietet eine im folgenden näher beschriebene Verbindung der Abdichtung mit den anderen Bestandteilen des Leuchtelementes mittels einer Vergußmasse bereits einen Verbundglaseffekt , da bei einem Bruch der Glasabdeckung entstehende Glassplitter von der Vergußmasse gehalten werden.

Die Platine 4 mit den Leuchtdioden 5 ist zwischen dem Trag- und Montagekörper 1 und der Abdeckung 2 im wesentlichen parallel zu diesen angeordnet und in eine Vergußmasse 6 eingebettet. Diese Vergußmasse kann aus Kunststoff, insbesondere Silikon, bestehen. Dabei ist es von Vorteil, wenn der Kunststoff schrumpffrei und/oder dauerelastisch ist. In diesem Ausführungsbeispiel wird die Vergußmasse auch dazu genutzt, die drei Bestandteile Trag- und Montagekörper 1, plattenförmige Leuchteinheit 3 und Abdeckung 2 fest miteinander zu verbinden. Hierzu werden die drei genannten Teile entsprechend vormontiert und der Hohlraum zwischen dem Trag- und Montagekörper 1 und der Abdeckung 2 in dem sich die plattenförmige Leuchteinheit 3 in Form der Platine 4 mit Leuchtdioden 5 befindet mit Silikon ganz ausgegossen. So entsteht eine unlösbare und insbesondere wetterfeste Verbindung.

Weitere elektrische Bauteile 8 sind in einer Ausnehmung 7 des Trag- und Montagekörpers 1 in Form einer Sockelplatte angeordnet. Die Ausnehmung 7 ist mit einer Schutzplatte 11 bündig abschließend mit der Sockelplatte verschlossen. Zur Spannungsversorgung wird ein elektrischer Anschluß 9 durch eine Durchführung 12 in der Schutzplatte 11 geführt und mit den elektrischen Bauteilen verbunden. Durch eine Bohrung 13 in der Sockelplatte wird der mit den Leuchtdioden 5 verbundende Niederspannungsanschluß 10 zu der Platine 4 geführt.

In den Figuren 3 sowie 4 sind in geschnittener Seitenansicht ausschnittsweise zwei weitere Ausführungsbeispiele eines erfindungsgemäßen Leuchtelementes dargestellt. Auch die hier gezeigten Leuchtelemente sind kachelförmig ausgebildet, und sie bestehen im wesentlichen aus schichtartig übereinander gelagerten Trag- und Montagekörper 1, Abdeckung 2 und dazwischen angeordneter plattenförmiger Leuchteinheit 3. Auch in den hier gezeigten Ausführungsbeispielen ist die plattenförmige Leuchteinheit 3 gebildet durch eine Platine 4 mit darauf angeordneten Leuchtdioden 5. Die Leuchtdioden 5 sind dabei über die Platine 4 räumlich verteilt, wobei ebenso wie in den in den Figuren 1 sowie 2 gezeigten Ausführungsbeipielen eine regelmäßige Anordnung der Leuchtdioden vorgesehen sein kann, jedoch können die Leuchtdioden 5 auch willkürlich über die Platine 4 räumlich verteilt sein. Das für die in den Figuren 3 sowie 4 gezeigten Ausführungsbeispiele verwendete Trag- und Montageelement 1 ist einstückig mit einem seitlichen Rahmen 14 versehen, an dem ein Absatz 15 angeformt ist. Auf dem Absatz 15 ruht in beiden gezeigten Fällen die Abdeckung 2, wobei die Abdeckung 2 seitlich an einem über den Absatz 15 hinausgehenden Fortsatz 16 des Rahmens 14 anliegt. In beiden gezeigten Ausführungsbeispielen ist die durch Platine 4 und Leuchtdioden 5 gebildete Leuchteinheit 3 in eine Vergußmasse 6 eingegossen. Der Unterschied der gezeigten Ausführungsbeispiele besteht darin, daß im Falle des in Figur 3 gezeigten Ausführungsbeispiels der gesamte Raum zwischen dem Trag- und Montageelement 1, dem Rahmen 14 und der Abdeckung 2 mit der Vergußmasse 6 ausgefüllt ist, in die die Leuchteinheit 3 eingegossen ist. Im Falle des in Figur 4 gezeigten Ausführungsbeispiels ist die Leuchteinheit 3 lediglich soweit in die Vergußmasse 6 eingegossen, daß die Vergußmasse in etwa bündig mit den Leuchtdioden 5 abschließt, wobei zwischen der Vergußmasse 6 und der Abdeckung 2 ein Spalt 17 ausgebildet ist. Dieser Spalt kann mit Luft oder einem anderen Gas gefüllt sein. Entscheidend ist lediglich, daß die Platine 4 und die Leuchtdioden 5 komplett in die Vergußmasse 6 eingebettet sind, so daß die gesamte Leuchteinheit 3 vor schädlichen Umwelteinflüssen durch beispielsweise Feuchtigkeit optimal geschützt ist.

Die Tatsache, daß Leuchtdioden mit einer Betriebsspannung im Bereich der Schutzkleinspannung von kleiner als 10 V arbeiten, ermöglicht es, das Leuchtelement gemäß den vorliegenden Ausführungsbeispielen ggfs. mit Batterien oder Akkumulatoren zu betreiben. Es ist damit möglich, das erfindungsgemäße Leuchtelement als Notbeleuchtung im Falle eines Stromausfalls zu verwenden.

Als in den Ausführungsbeispielen mit 5 bezeichnete Leuchtdioden finden vorzugsweise SMD-Leuchtdioden Verwendung. Diese können weiß oder farbig sein. Dabei können die Leuchtdioden über die ganze Fläche gleichfarbiges Licht erzeugen. Es können aber auch zur Erzeugung geometrischer Muster entsprechend Leuchtdioden, die verschiedenfarbiges Licht erzeugen, auf der Platine verteilt sein.

Wie oben bereits ausgeführt ist es möglich, mit verschiedenfarbigen Leuchtdioden in geeigneter räumlicher Anordnung Mischfarben zu erzeugen und mit diesen Farbverläufe entlang der Oberfläche der flächig abstrahlenden plattenförmigen Leuchteinheit zu realisieren. Bei entsprechender Verschaltung und Ansteuerung mit einem Videosignal können nun auch Zeichen, statische oder bewegte Bilder dargestellt werden.

Rahmenlos gefertigte, kachelförmige Leuchtelemente lassen sich erfindungsgemäß zu größeren Leuchtflächen kombinieren. Dabei können die einzelnen Leuchtelemente in verschiedenen, einfachen geometrischen Formen vorliegen, wie z.B. Rechteck, Quadrat, Dreieck, Halbkreis etc. Aus diesen Formen lassen sich dann mosaikartig größere, geometrisch ansprechende, dekorative Lichtflächen zusammensetzen. Erfindungsgemäße Leuchtelemente sind allerdings in allen beliebigen Formen herstellbar und nicht auf die oben genannten einfachen geometrischen Formen beschränkt.

### Bezugszeichenliste

- 1: Trag- und Montagekörper
- 2: Abdeckung
- 3: plattenförmige Leuchteinheit
- 4: Platine
- 5: Leuchtdiode
- 6: Vergußmasse
- 7: Ausnehmung
- 8: elektrische Bauteile
- 9: elektrischer Anschluß
- 10: Niederspannungsanschluß
- 11: Schutzplatte
- 12: Durchführung
- 13: Bohrung
- 14: Rahmen
- 15: Absatz
- 16: Fortsatz
- 17: Spalt

## Patentansprüche

1. Leuchtelement, dessen Lichtquelle als an wenigstens einer Oberfläche flächig abstrahlende plattenförmige Leuchteinheit ausgebildet und schichtartig zwischen einem Trag- und Montageelement sowie einer Abdeckung angeordnet ist.

2. Leuchtelement nach Anspruch 1, dadurch gekennzeichnet, daß als Lichtquelle flächig angeordnete Leuchtdioden, insbesondere Leuchtdioden mit Linsenkopf und/oder flache SMD-Leuchtdioden verwendet werden.

3. Leuchtelement nach Anspruch 1, dadurch gekennzeichnet, daß die Lichtquelle eine lichtleitende oder -streuende Schicht ist, in die über an einer oder mehrerer Stirnkanten angeordnete, streifenförmige Leuchten Licht zur flächigen Abstrahlung eingekoppelt wird.

4. Leuchtelement nach einem der Ansprüche 1 bis 3, gekennzeichnet durch eine Sockelplatte, vorzugsweise eine Sockelplatte aus Metall, als Trag- und Montageelement.

5. Leuchtelement nach einem der Ansprüche 1 bis 4, dadurch gekennzeichnet, daß das Trag- und Montageelement mindestens eine Ausnehmung zur Aufnahme von elektrischen Bauteilen aufweist.

6. Leuchtelement nach einem der Ansprüche 1 bis 5, dadurch gekennzeichnet, daß die Abdeckung und/oder das Trag- und Montageelement durch Vergießen der Lichtquelle mit einem transparenten Vergußmaterial gebildet ist.

7. Leuchtelement nach einem der Ansprüche 1 bis 5, gekennzeichnet durch eine durch ein scheibenförmiges Abdeckelement aus Glas und/oder einem transparenten Kunststoff gebildete Abdeckung.

8. Leuchtelement nach einem der Ansprüche 1 bis 7, dadurch gekennzeichnet, daß das Trag- und Montageelement, die plattenförmige Leuchteinheit, und die Abdeckung rahmenlos zusammengefügt sind.

9. Leuchtelement nach einem der Ansprüche 1 bis 8, dadurch gekennzeichnet, daß die Leuchteinheit mit dem Trag- und Montageelement und der Abdeckung durch Verkleben fest verbunden ist.

10. Leuchtelement nach einem der Ansprüche 1 bis 8, dadurch gekennzeichnet, daß die Leuchteinheit mit dem Träger- und Montageelement und der Abdeckung durch Halteelemente lösbar verbunden ist.

11. Leuchtelement nach einem der Ansprüche 1 bis 10, dadurch gekennzeichnet, daß die Abdeckung zur Erzielung optischer Effekte ausgebildet ist.

12. Leuchtelement nach einem der Ansprüche 1 bis 11, dadurch gekennzeichnet, daß die Abdeckung zumindest teilweise aus Verbund-Sicherheitsglas (VSG) besteht, bei dem zwischen zwei Glasschichten zumindest bereichsweise eine Folie angeordnet ist, die das von der plattenförmigen Leuchteinheit erzeugte Licht optisch beeinflußt.

13. Leuchtelement nach einem der Ansprüche 1 bis 12, dadurch gekennzeichnet, daß die Abdeckung und/oder einer die Leuchteinheit umgebenden Vergußmasse optisch wirkende Stoffe und/oder Farbstoffe enthält.

14. Leuchtelement nach einem der Ansprüche 1 bis 13, dadurch gekennzeichnet, daß es zur Signalerzeugung ausgebildet ist.

15. Leuchtelement nach Anspruch 14, dadurch gekennzeichnet, daß es als Hinweis- und Informationsleuchte ausgebildet ist.

16. Leuchtelement nach Anspruch 14, dadurch gekennzeichnet, daß es als dynamisches Informationssystem ausgebildet ist.

17. Leuchtelement nach einem der Ansprüche 1 bis 16, dadurch gekennzeichnet, daß es in Form einer Kachel ausgebildet ist.
